# EUROPÄISCHE PATENTSCHRIFT

(11) **EP 0 657 571 B1**
(45) Veröffentlichungstag und Bekanntmachung des Hinweises auf die Patenterteilung: **12.02.1997**
(21) Anmeldenummer: 94117810.5
(22) Anmeldetag: 11.11.1994
(51) Int. Cl.: D04B 21/20

(54) **Grössenveränderliches kettengewirktes Höschen**
Variable size warp knitted brief
Culotte en tricot-chaîne variable en mesure

(30) Priorität: 11.12.1993 DE 4342352
(43) Veröffentlichungstag der Anmeldung: 14.06.1995
(73) Patentinhaber: Müller, Peter, D-83209 Prien (DE)
(72) Erfinder: Müller, Peter, D-83209 Prien (DE)
(74) Vertreter: Neumann, Ernst Dieter, Dipl.-Ing.

(56) Entgegenhaltungen:
- DE-A- 1 957 976
- DE-A- 3 004 469
- DE-C- 3 740 845
- FR-A- 2 565 794
- US-A- 4 883 481

## Beschreibung

Die Erfindung betrifft kettengewirkte Höschen aus zwei deckungsgleichen Wirkwarenbahnen, die quer zu ihrer Produktionsrichtung über die Bahnbreite zur Bildung von Seitennähten mit Abstand ineinandergewirkt sind und die jeweils mittig zwischen zwei Seitennähten von einer der Bahnlängskanten ausgehend zu einem Zwickelbereich ineinandergewirkt sind. Höschen dieser Art sind aus der DE-OS 19 57 976 und DE-OS 30 04 469 bekannt. Sie werden, wie in diesen Veröffentlichungen beschrieben, vorzugsweise aus fortlaufenden Wirkwarenbahnen aneinanderhängend erzeugt und durch Abtrennen einzelner Höschen von den Wirkwarenbahnen fertiggestellt. Sie dienen insbesondere zur Fixierung von Windeleinlagen im medizinischen Bereich in postoperativen Situationen sowie als Hilfsmittel beim Problem der Inkontinenz. In der Herstellung und im Gebrauch der in den beiden vorgenannten Veröffentlichungen beschriebenen Höschen bestehen keine wesentlichen Unterschiede; die erstgenannten sind günstiger in der Herstellung, während die zweitgenannten eine verbesserte Anpassung an die Anatomie des Trägers bieten.

Obwohl das Material der Wirkwarenbahnen stark dehnbar ist und etwa auf die dreifache Länge ohne Zerstörung gezogen werden kann, ist es bisher nicht möglich gewesen, auf die Herstellung von verschiedenen Größen für verschieden große Träger zu verzichten, da sich beim Dehnen der Höschen der Zwickelbereich in anatomisch unrichtiger Weise verbreitert. Diese Tatsache ist hinnehmbar, solange der Träger seinen persönlichen Bedarf individuell beschafft und vorhält. Problematischer ist die Situation im Bereich der Krankenhäuser, wo ständig Patienten unterschiedlicher Körpergröße mit passenden Höschen regelmäßig versorgt werden müssen.

Ein neu hinzugekommenes Problem besteht in Rechtsvorschriften, die die Zugabe eines Höschens der genannten Art zu Packungen von Windeleinlagen vorschreiben. Diese Vorschriften gehen dahin, daß jeweils 20 Windeleinlagen ein Höschen in der Verpackungseinheit beigefügt werden muß. Mit einem Höschen in nur einer Größe, auf die sich die Beigabe aus wirtschaftlichen Gründen beschränken muß, ist nur ein Drittel des Bedarfs in zufriedenstellender Weise abzudecken.

In der DE 37 40 845 A1 ist vorgeschlagen worden, zur Anpassung an verschiedene Beinstärken die Beinöffnungen, deren Größe sich aus dem Herstellungsverfahren ergibt, teilweise zunächst mit zerreißbaren Fäden zu verschließen. Der für den kleinsten Bedarfsfall angemessen breit hergestellte Zwickelbereich soll hierbei bei Vergrößerung der Hose durch Dehnung auf größere Körpergrößen durch Zerreißen der hierfür vorgesehenen Fäden auf etwa absolut gleichbleibender Größe gehalten werden, was im wesentlichen unabhängig von der Körpergröße und Beindicke der Anatomie entspricht.

Die Anpassung an unterschiedliche Körpergrößen und Körperbauformen wird im übrigen allein der Elastizität des Wirkwarenmaterials überlassen. Wenn auch grundsätzlich die Dehnbarkeit des Materials eine Anpassung in weiten Bereichen zuläßt, so ist dies jedoch nicht mit einem akzeptablen Tragekomfort zu erreichen. Schon relativ geringe Dehnungen des Materials führen zu Spannungen, die unbequem für den Träger sind und schlimmstenfalls zu Einschränkungen in der Blutzirkulation führen können.

Hiervon ausgehend ist es die Aufgabe der vorliegenden Erfindung, ein Höschen der eingangs genannten Art bereitzustellen, das eine verbesserte Anpaßbarkeit an unterschiedliche Körpergrößen und Körpberbauformen erlaubt.

Die Lösung hierfür besteht darin, daß jeweils in der Nähe der Seitennähte zusätzliche punktuelle Verbindungsstellen zwischen den beiden die Vorder- und die Rückseite des Höschens bildenden Wirkwarenbahnen vorgesehen sind, die bei vorgegebener Zugbelastung ohne Beschädigung des Wirkwarenbahnmaterials zerreißbar sind.

Höschen mit diesen Merkmalen passen sich bereits beim Anziehen durch Aufreißen der entsprechenden Verbindungsstellen in der Weise dem Körperbau des Trägers an, daß die zuvorgenannten dem Träger unzuträglichen Spannungen im Material sofort abgebaut werden, indem das Höschen durch die entsprechenden Auftrennvorgänge die geeignete Größe findet.

Sofern die Verbindungsstellen nach einer ersten bevorzugten Ausgestaltung entlang einzelner Linien parallel zur Seitennaht angeordnet sind, werden bei normalem Körperbau jeweils alle Trennstellen einer Linie bei übermäßiger Belastung aufreißen, so daß das Höschen schrittweise von der kleinsten auf die nächste oder stufenweise bis zur letzten Größe kommt. In der Regel sind zwei Linienverläufe vorzusehen, so daß mit einer Höschenherstellungsart die drei bisher im Handel befindlichen Größen abgedeckt werden können.

Soweit nach einer anderen bevorzugten Ausführungsform vorgesehen ist, daß die Verbindungsstellen innerhalb eines Bereichs parallel zu den Seitennähten nach einem Raster verteilt angeordnet sind, können sich die Verbindungsstellen immer von innen ausgehend unregelmäßig oder unsystematisch auftrennen, so daß eine individuelle Anpassung an den Körperbau des Trägers, z. b. an extreme Bauchweiten oder andere anatomische Sonderfälle erfolgen kann.

Die Erfindung und die vorgenannten Ausführungsformen sind sowohl bei Höschen zur Anwendung zu bringen, deren Beinöffnungen durch nur im Zwickelbereich miteinander verbundene im übrigen freie Seitenkanten der beiden Wirkwarenbahnen gebildet werden, als auch bei solchen Höschen, bei denen Schlitze in einer der Wirkwarenbahnen die Beinöffnungen darstellen während die beiden deckungsgleichen Wirkwarenbahnen im übrigen längs einer ihrer Seitenkanten miteinander verbunden sind. Beide Formen sind aus dem eingangs zitierten Stand der Technik bekannt. Die Erfindung ist auch auf Höschen uneingeschränkt anwendbar, die mit einem in die Bahnen reichenden ineinandergewirkten Zwickelbereich hergestellt werden, der von den Seitenkanten her eingeschnitten wird. Auf diese Weise entstehen Höschen mit Beinansätzen gemäß der DE-OS 19 57 976 auf deren Inhalt hier Bezug genommen wird.

Wesentlich für die erfindungsgemäße Lösung ist es, daß die für die Verbindungsstellen verwendeten Fäden so ausgebildet und eingearbeitet sind, daß ihr Zerreißen nicht das Grundmaterial der Wirkwarenbahnen beschädigt, damit nicht von hier aus Löcher im Material ausgehen können. Dies kann dadurch bewirkt werden, daß im Material der Wirkwarenbahnen zusätzliche Fäden liegen, die parallel zu verketteten Fäden liegen, die jedoch nicht an der Verkettung teilhaben, sondern nur die Verbindungsstellen bilden, so daß das Zerreißen der Verbindungsstellen die Verkettung des Materials insgesamt nicht beeinträchtigt. Entsprechende Techniken gehören zum Fachwissen.

Wie bereits oben unter Bezugnahme auf den Stand der Technik erläutert, werden die Höschen üblicherweise nicht als Einzelstücke hergestellt, obwohl dies grundsätzlich auch möglich wäre, sondern fortlaufend mit doppelbreiten Nahtbereichen aneinanderhängend, wobei bei mechanischem Trennen dieser doppelbreiten Nahtbereiche jeweils die einzelnen Höschen entstehen. Soweit rechtlich möglich, wird auf den Gesamtinhalt der genannten Druckschriften bezüglich deren Offenbarung Bezug genommen.

In einer weiteren Ausgestaltung kann das Material der Seitennähte, d. h. insbesondere die die Verbindung zwischen den beiden Wirkwarenbahnen herstellenden Fäden, so ausgebildet sein, daß die Seitennähte bei erhöhter Belastung ohne Zerstörung des Bahnmaterials von den Beinöffnungen her begrenzt aufreißt, wenn zuvor die Verbindungsstellen im Bereich der Beinöffnungen vollständig zerrissen sind. Auf diese Weise ist dann vom Bein her eine Anpassung der Beinöffnungen an besonders starke Oberschenkel möglich.

Alternativ dazu ist es auch möglich, das Bahnmaterial unmittelbar benachbart zu den Seitennähten noch seitlich außerhalb der Verbindungsstellen mit Schwachstellen, wie vorgefertigten Löchern oder dergleichen zu versehen, um den gleichen Effekt in dem Material einer der Wirkwarenbahnen herbeizuführen, d.h. ein Aufreißen und Erweitern der Beinöffnungen durch erhöhte Belastung.

Bevorzugte Ausführungsbeispiele werden nachstehend anhand der Zeichnungen dargestellt und beschrieben.
- Fig. 1: zeigt die bevorzugte Art der Herstellung von erfindungsgemäßen Höschen einer ersten Form;
- Fig. 2: zeigt die bevorzugte Art der Herstellung von erfindungsgemäßen Höschen in einer zweiten Form;
- Fig. 3: zeigt ein erfindungsgemäßes Höschen als Einzelstück in einer ersten bevorzugten Ausführung;
- Fig. 4: zeigt ein erfindungsgemäßes Höschen als Einzelstück in einer zweiten bevorzugten Ausführungsform.

In Figur 1 sind zwei Höschen 21 dargestellt, die aus zwei dekkungsgleichen Wirkwarenbahnen 1, 2 bestehen, deren Herstellrichtung in Längsrichtung der Bahnen, d. h. in Richtung von einem Höschen zum nächsten verläuft. Die Wirkwarenbahnen 1, 2 sind rapportartig quer zur Herstellrichtung an doppelbreiten Seitennähten 3 ineinandergewirkt. Die unteren freiliegenden Kanten 4, 5 sind jeweils mittig zwischen zwei Seitennähten 3 an Zwickelbereichen 7 längs der Kanten oder von den Kanten ausgehend ineinandergewirkt. Auf diese Weise entstehen zwei Beinlöcher 6. Durch gestrichelte Trennlinien 10 ist angedeutet, daß die doppelbreiten Seitennähte 3 quer zur Längsrichtung der Wirkwarenbahnen 1, 2 zum Abtrennen einzelner Höschen mechanisch mittig getrennt werden. An den oberen Kanten 8, 9 von denen nur eine sichtbar ist, entstehen die Körpereintrittsöffnungen 11 der Höschen 21.

In Figur 2 sind zwei Höschen 22 dargestellt, die ebenfalls aus zwei deckungsgleichen Wirkwarenbahnen 1, 2 hergestellt sind, deren Herstellrichtung in Längsrichtung der Bahn, d. h. von einem Höschen zum nächsten erfolgt. Diese sind ebenfalls rapportartig quer zur Herstellrichtung in doppelbreiten Seitennähten 3 ineinandergewirkt. Weiterhin sind die Bahnen 1, 2 an den unteren Kanten 4, 5 miteinander verbunden, wobei in einem Abstand von diesen beiden Kanten die eine der Bahnen 1 Schlitze zur Darstellung von Beinlöchern 6 aufweist. Der dazwischenliegende Zwickelbereich 7 ergibt sich hierbei ohne weiteres aus dem Material der oberen Wirkwarenbahn 1.

In Figur 3 ist ein einzelner Höschen 21 in der Art nach Figur 1 dargestellt, an dem die Körpereintrittsöffnung 11, die Beinöffnungen 6 sowie der Zwickel 7 erkennbar sind. Die Körpereintrittsöffnung 11 und die Beinöffnungen 6 reichen jeweils bis an die Seitennähte 3 heran. Sie sind jedoch in einem den Nähten 3 benachbarten seitlichen Bereich jeweils im wesentlichen verschlossen durch jeweils zwei Reihen von Verbindungsstellen 12, 13. Diese Verbindungsstellen sind so angeordnet, daß die einzelnen Verbindungsstellen innerhalb der Reihen näher aneinanderliegen als die Reihen zueinander. Damit wird bei Beginn des Reissens einzelner Verbindungsstellen 12 in den inneliegenden Reihen jeweils die in dieser Reihe benachbarte Verbindungsstelle höher belastet als die in der Nähe liegenden Befestigungsstellen 13 in außenliegenden Reihen. Beim vollständigen Reißen sämtlicher Befestigungsstellen 12 der ersten Reihe nimmt das Höschen eine erste nächste Größe an; beim vollständigen Reißen aller Befestigungsstellen 13 der zweiten Reihen 12 nimmt das Höschen die maximale durch die Seitennähte 3 vorgegebene Größe an.

In Figur 4 ist ein Höschen 22 der in Figur 2 dargestellten Art gezeigt, wobei auch hier die Körpereintrittsöffnung 11 und die Beinöffnungen 6 sowie der dazwischenliegende Zwickelbereich 7 erkennbar sind. Die Körpereintrittsöffnung 11 und die Beinöffnungen 6 reichen bis an die Seitennähte 3 heran, sind jedoch in einem Bereich parallel zu den Seitennähten 3 im wesentlichen noch verschlossen. Dies wird bewirkt durch rasterartig angeordnete Befestigungsstellen 14, die in diesem Ausführungsbeispiel gleichmäßig voneinander entfernt sind. Beim Anziehen der Hose können sich hierbei die Verbindungsstellen 14 belastungsabhängig auftrennen, so daß beispielsweise die innerhalb einer ersten gestrichelten Linie a liegenden Befestigungsstellen wie links dargestellt aufreißen oder alle innerhalb einer zweiten gestrichelten Linie b wie rechts dargestellt liegenden Befestigungsstellen aufreißen, so daß sich die Anpassung des Höschens an bestimmte Anatomien wie Breithüftigkeit (a) oder Dickbäuchigkeit (b) ergibt. Die Körpereintrittsöffnung 11 und die Beinöffnungen 6 vergrößern sich in ihrem wirksamen Querschnitt entsprechend.

Die Anordnung der Befestigungsstellen in der Figur 3 kann auch Anwendung bei einem Höschen nach Figur 4 finden und umgekehrt die Anordnung der Befestigungsstellen gemäß Figur 4 bei einem Höschen 11 nach Figur 3. In beiden Ausführungen ist eine Ausführung der Seitennähte 3 durch nur punktuelles Ineinanderwirken möglich, die bei einer erhöhten Belastung beim Anziehen der Hose zu einem begrenzten Auftrennen der Seitennähte von den Beinöffnungen her führt.

## Patentansprüche

1. Kettengewirktes Höschen (21, 22), das aus zwei deckungsgleichen Wirkwarenbahnen (1, 2) hergestellt ist, die quer zu ihrer Produktionsrichtung über die Bahnbreite zur Bildung von Seitennähten (3) mit Abstand ineinandergewirkt sind und die jeweils mittig zwischen zwei Seitennähten (3) von einer der Bahnlängskanten (4, 5) ausgehend zu einem Zwickelbereich (7) ineinandergewirkt sind,
dadurch gekennzeichnet,
daß jeweils in der Nähe der Seitennähte (3) zusätzliche punktuelle Verbindungsstellen (12, 13, 14) zwischen den beiden die Vorder- und die Rückseite des Höschens (21, 22) bildenden Wirkwarenbahnen (1, 2) vorgesehen sind, die bei vorgegebener Zugbelastung ohne Beschädigung des Wirkwarenbahnmaterials (1, 2) zerreißbar sind.

2. Höschen nach Anspruch 1,
dadurch gekennzeichnet,
daß die Verbindungsstellen (12, 13) in linienförmiger Anordnung - insbesondere zu mehreren Linien - jeweils parallel zu den Seitennähten (3) verlaufen.

3. Höschen nach Anspruch 1,
dadurch gekennzeichnet,
daß die Verbindungsstellen (14) über einen jeweils parallel zu den Seitennähten (3) verlaufenden Bereich nach einem Raster verteilt angeordnet sind.

4. Höschen nach einem der Ansprüche 1 bis 3,
dadurch gekennzeichnet,
daß die Beinöffnungen (6) durch nicht-verbundene Seitenkanten (4, 5) der Wirkwarenbahnen (1, 2) gebildet werden.

5. Höschen nach einem der Ansprüche 1 bis 3,
dadurch gekennzeichnet,
daß die Beinöffnungen (6) durch in Bahnrichtung verlaufende Schlitze in einer der Wirkwarenbahnen (1) in Kantennähe gebildet werden, während die Wirkwarenbahnen (1, 2) an den dazu benachbarten Längskanten (4, 5) miteinander verbunden sind.

6. Höschen nach einem der Ansprüche 1 bis 5,
dadurch gekennzeichnet,
daß die Seitennähte (3) begrenzt im Bereich der Beinöffnungen (6) bei erhöhter Belastung vor einer Beschädigung des Bahnmaterials aufreißbar sind.

7. Höschen nach einem der Ansprüche 1 bis 6,
dadurch gekennzeichnet,
daß unmittelbar benachbart zu den Seitennähten (3) begrenzt im Bereich der Beinöffnungen (6) in zumindest einer der Bahnen (1, 2) Schwachstellen oder Öffnungen zum gezielten Aufreißen des Bahnmaterials längs der Seitennähte (3) bei erhöhter Belastung vorgesehen sind.

## Claims

1. Warp knitted briefs (21, 22) produced of two congruent lengths of knitted material (1, 2) which form the front and the back of the briefs (21, 22) and which, transversely to their direction of production, are knitted together across the width of the material, with a distance therebetween, for the purpose of forming side seams (3) and which are knitted together to form a gusset region (7) halfway between the two side seams (3), lengthwise one of the longitudinal material edges (4, 5),
characterised in
that in the vicinity of the side seams (3) there are provided additional point-like connecting areas (12, 13, 14) between the two lengths of knitted material (1, 2), which connecting areas are tearable under a predetermined tensile load without damaging the knitted lengths of material (1, 2) or the side seams (3).

2. Briefs according to claim 1,
characterised in
that the connecting areas (12, 13) are arranged in lines, especially in a plurality of lines, extending parallel to the side seams (3).

3. Briefs according to claim 1,
characterised in
that the connecting areas (14) are distributed grid-like over a region which extends parallel to the side seams (3).

4. Briefs according to any one of claims 1 to 3,
characterised in
that the leg openings (6) are formed by non-connected side edges (4, 5) of the lengths of knitted material (1, 2).

5. Briefs according to any one of claims 1 to 3,
characterised in
that the leg openings (6) are formed by slits provided in the direction of the material length in one of the lengths of knitted material (1) in the vicinity of one of the longitudinal edges (4, 5), whereas the lengths of knitted material (1, 2) are connected to one another at one of the the adjoining longitudinal edges (4, 5).

6. Briefs according to any one of claims 1 to 5,
characterised in
that in the region of the leg openings (6), the side seams (3) are partially tearable if an increase in load occurs, prior to damaging the length of material.

7. Briefs according to any one of claims 1 to 6,
characterised in
that in an area which immediately adjoins the side seams (3), in parts of the region of the leg openings (6) in at least one of the lengths of material (1, 2) there are provided weak areas or openings for specifically tearing open the length of material along the side seams (3) if an increase in load occurs.

## Revendications

1. Slip en matière tricotée en chaînette (21, 22) qui est réalisé à partir de deux bandes de tricot de même taille (1, 2), lesquelles sont inter-tricotées à distance transversalement à leur direction de production sur la largeur des bandes pour former des coutures latérales (3), et qui sont respectivement inter-tricotées au centre entre deux coutures latérales (3) en partant de l'une des bordures longitudinales des bandes (4, 5) pour former une région de coin (7),
caractérisé en ce que
au voisinage des coutures latérales respectives (3) sont prévus des emplacements de liaison ponctuels additionnels (12, 13, 14) entre les deux bandes de tricot (1, 2) qui forment le côté avant et le côté arrière du slip (21, 22), lesdits emplacements de liaison étant susceptibles d'être arrachés lors d'une sollicitation en traction prédéterminée et sans endommagement du matériau des bandes de tricot (1, 2).

2. Slip selon la revendication 1, caractérisé en ce que les emplacements de liaison (12, 13) s'étendent suivant un agencement de forme linéaire, en particulier suivant plusieurs lignes, respectivement parallèlement aux coutures latérales (3)

3. Slip selon la revendication 1, caractérisé en ce que les emplacements de liaison (14) sont agencés en répartition suivant un motif grillagé dans une région qui s'étend respectivement parallèlement aux coutures latérales (3).

4. Slip selon l'une des revendications 1 à 3, caractérisé en ce que les ouvertures (6) pour les jambes sont formées par des bordures latérales (4, 5) non reliées des bandes de tricot (1, 2).

5. Slip selon l'une des revendications 1 à 3, caractérisé en ce que les ouvertures (6) pour les jambes sont formées par des fentes qui s'étendent en direction des bandes, dans l'une des bandes de tricot (1) au voisinage des bordures, tandis que les bandes de tricot (1, 2) sont reliées l'une à l'autre au niveau des bordures longitudinales (4,5) voisines de ses ouvertures.

6. Slip selon l'une quelconque des revendications 1 à 5, caractérisé en ce que les coutures latérales (3) sont susceptibles d'être arrachées de façon limitée dans la région des ouvertures (6) pour les jambes lors d'une sollicitation accrue, avant un endommagement du matériau des bandes.

7. Slip selon l'une quelconque des revendications 1 à 6, caractérisé en ce que, immédiatement au voisinage des coutures latérales (3) et de façon limitée dans la région des ouvertures (6) pour les jambes dans l'une au moins des bandes (1, 2), sont prévus des emplacements affaiblis ou des ouvertures pour un arrachement déterminé du matériau des bandes le long des coutures latérales (3) lors d'une sollicitation accrue.
